# EUROPÄISCHE PATENTSCHRIFT

(11) **EP 1 856 582 B1**
(45) Veröffentlichungstag und Bekanntmachung des Hinweises auf die Patenterteilung: **05.05.2010**
(21) Anmeldenummer: 06707367.6
(22) Anmeldetag: 02.03.2006
(51) Int. Cl.: G04B 19/23, G04B 27/02

(54) **UHR**
WATCH
MONTRE

(30) Priorität: 06.03.2005 DE 102005010604
(43) Veröffentlichungstag der Anmeldung: 21.11.2007
(73) Patentinhaber: Lange Uhren GmbH, 01768 Glashütte (DE)
(72) Erfinder: SCHLENKER, Christoph, 01768 Hirschbach (DE); GEYER, Helmut, 01768 Glashütte (DE)
(74) Vertreter: Klein, Thomas
(86) Internationale Anmeldenummer: PCT/EP2006/001891
(87) Internationale Veröffentlichungsnummer: WO 2006/094698

(56) Entgegenhaltungen:
- EP-A- 1 336 907
- WO-A2-2004/053599
- CH-D- 1 081 266
- DE-C1- 3 832 514
- US-A- 2 641 898

## Beschreibung

Die Erfindung bezieht sich auf eine Uhr mit einem durch einen Antrieb um eine Drehachse drehbar antreibbaren, einen ersten Stundenzeiger tragenden ersten Stundenrad und einem über eine federnde Rastverbindung mit dem ersten Stundenrad verbundenen und von dem ersten Stundenrad um eine zweite Drehachse drehbar antreibbaren zweiten Stundenrad, durch das ein zweiter Stundenzeiger drehbar antreibbar ist, mit einer ein Antriebsrad tragenden, manuell verdrehbaren Stellwelle, durch die sowohl beide Stundenräder gemeinsam als auch nur eines der Stundenräder allein verstellbar ist, wobei durch das Antriebsrad das erste Stundenrad verstellbar ist und durch eine manuell betätigbare Blockiereinrichtung das zweite Stundenrad oder ein den zweiten Stundenzeiger tragendes drittes Stundenrohr blockierbar ist.

Um bei einer derartigen Uhr (EP 1 336 908 A2) auch den ersten Stundenzeiger auf die gleiche Position wie den zweiten Stundenzeiger einstellen zu können, ist eine von dem Zeitzonenring unabhängige Stellvorrichtung für den zweiten Stundenzeiger erforderlich. Dazu kann eine dritte Stellung der Stellwelle dienen, wobei die erste Stellung zum Aufziehen der Uhr, die zweite Stellung zum gesamten Einstellen der Zeiger und die dritte Stellung zur vom Zeitzonenring unabhängigen Verstellung des zweiten Stundenzeigers herangezogen wird.

Aufgrund der kleinen Wege zum Verschieben der Stellwelle kann leicht eine falsche Stellung der Stellwelle eingenommen werden, die dann zu einer nicht gewollten Verstellung der Uhr führt. Außerdem verbietet sich die Integration einer Zeitzonenmechanik in ein Grundwerk mit nur zwei Stellwellenstellungen.

Aus der US 2 641 898 und der CH 10 81 266 D sind Uhren der eingangs genannten Art bekannt.

Aus der EP-A-1 336 907 ist eine Uhr mit einem durch einen Antrieb um eine Drehachse drehbar antreibbaren, einen ersten Stundenzeiger tragenden ersten Stundenrad und einem über eine federnde Rastverbindung mit dem ersten Stundenrad verbundenen und von dem ersten Stundenrad um eine zweite Drehachse drehbar antreibbaren zweiten Stundenrad bekannt, durch das ein zweiter Stundenzeiger drehbar antreibbar ist, und mit einer ein Antriebsrad tragenden, manuell verdrehbaren Stellwelle, durch die sowohl beide Stundenräder gemeinsam als auch nur eines der Stundenräder allein verstellbar ist.

Aus der DE 38 32 514 C1 und der WO 2004/053599 A2 sind Weltzeituhren mit einem ersten und einem zweiten Stundenzeiger bekannt

Aufgabe der Erfindung ist es eine Uhr der eingangs genannten Art zu schaffen, die bei einfachem Aufbau eine separate Einstellung des ersten Stundenzeigers ermöglicht.

Diese Aufgabe wird erfindungsgemäß dadurch gelöst, daß ein mit einem umlaufenden Zahnkranz versehener Zeitzonenring in insbesondere vierundzwanzig Zeitzonenschritten von einer manuell betätigbaren Verstellmechanik verstellbar ist und gleichzeitig der zweite Stundenzeiger in Stundenschritten weiterschaltbar ist, wobei der erste Stundenzeiger unverstellt bleibt.

Es versteht sich dabei, daß das erste Stundenrad nicht unmittelbar das zweite Stundenrad oder ein den zweiten Stundenzeiger tragendes drittes Stundenrohr antreiben muß. Es kann z.B. auch ein gemeinsamer Antrieb beider Stundenräder durch einen gemeinsamen Antriebsstrang für die Minutenräder beider Zeitanzeigen erfolgen.

Durch die erfindungsgemäße Lösung kann auf einfache Weise eine Verstellung des ersten Stundenzeigers erfolgen, ohne daß auch eine Verstellung des zweiten Stundenzeigers erfolgen muß, der zur Zeitanzeige einer anderen Zeitzone dient.

Dazu kann das zweite Stundenrohr bei betätigter Blockiereinrichtung in einer Drehrichtung blockierbar und in der anderen Drehrichtung von dem ersten Stundenrad frei drehbar antreibbar sein, wobei vorzugsweise das zweite Stundenrohr in Drehrichtung im Uhrzeigersinn von dem ersten Stundenrad frei drehbar antreibbar und in Drehrichtung entgegen dem Uhrzeigersinn von der Blockiereinrichtung blockierbar ist.

Die erste Drehachse und die zweite Drehachse können koaxial zueinander angeordnet sein.

Soll die Zeitanzeige der beiden unterschiedlichen Zeitzonen auf nicht zueinander konzentrischen Skalen erfolgen, können auch die erste Drehachse und die zweite Drehachse parallel zueinander angeordnet und die Drehbewegung des ersten Stundenrads über Übertragungsräder auf das zweite Stundenrad übertragbar sein.

Ein Blockieren des zweiten Stundenrads ist auf einfache Weise dadurch möglich, daß die Blockiereinrichtung eine in eine Drehrichtung sperrende Sperrklinke aufweist, die in eine Zahnlücke des zweiten Stundenrads oder in die Zahnlücke eines auf dem dritten Stundenrohr fest angeordneten Rades oder in die Zahnlücke eines Rades eines ersten Getriebestrangs einrastbar ist, der mit dem zweiten Stundenrad verbunden ist.

Dazu kann die Sperrklinke um eine Schwenkachse schwenkbar sein und entgegen der Kraft einer Feder in Ausrastrichtung aus dem zweiten Stundenrad oder Rad von einem um eine Hebelachse schwenkbaren Übertragungshebel der Blockiereinrichtung beaufschlagbar sein.

Zur einfachen Betätigung ist vorzugsweise der Übertragungshebel von einer manuell betätigbaren Drückermechanik schwenkbar beaufschlagbar.

Es ist es bauteil- und bauraumsparend, wenn die Verstellmechanik eine manuell betätigbare Drückermechanik ist.

Die Verstellmechanik kann dabei eine schwenkbar antreibbare Klinke besitzen, von der ein in den Zahnkranz des Zeitzonenrings eingreifendes Verstellrad drehbar antreibbar ist, wobei der Zeitzonenring pro Schwenkhub der Klinke um einen Zeitzonenschritt verstellbar sein kann.

Dazu besitzt vorzugsweise der Zahnkranz des Zeitzonenrings 192 Zähne und das Verstellrad 32 Zähne, wobei das Verstellrad von der Klinke um 8 Zähne pro Klinkenhub drehbar antreibbar ist.

Zum Antrieb des Verstellrades kann in einfacher Weise das Verstellrad koaxial mit einem Vierstern fest verbunden sein, der durch die Klinke um 90° pro Klinkenhub verdrehbar beaufschlagbar ist.

Damit die Klinke den Vierstem nicht vollständig in seine neue Stellung bewegen muß und gleichzeitig der Vierstem exakt in seiner neuen Stellung fixiert werden kann; kann eine Raste die Ruheposition des Viersterns bestimmend in eine Lücke des Viersterns eingreifend, federbeaufschlagt sein.

Um gleichzeitig mit einer Verstellung des Zeitzonenrings auch den zweiten Stundenzeiger verstellen zu können, greift vorteilhafterweise ein Zeitzonenritzel in den Zahnkranz des Zeitzonenrings ein, durch das bei Antrieb durch den Zahnkranz um einen Zeitzonenschritt über eine Kupplung ein Zeitzonentrieb drehbar antreibbar ist, der direkt oder über einen Zeitzonenantriebsstrang mit dem zweiten Stundenrad verbunden ist und dieses um eine Stunde verstellt.

Dies erfolgt unter Doppelnutzung eines Bauteils, wenn die Zähne des Zeitzonentriebs in die Zähne des Rades des Getriebestrangs eingreifen.

Um bei einer Umdrehung des ersten Stundenzeigers pro zwölf Stunden erkennen zu können, ob es sich um Tag-/oder Nachtzeit handelt, kann von dem ersten Stundenrad ein erstes Tag-/Nachtrad mit einer Umdrehung pro 24 Stunden drehbar antreibbar sein, durch das ein erstes Anzeigesymbol, insbesondere ein erster Tag-/Nachtzeiger drehbar antreibbar ist, durch den auf einer Tag-/Nachtskala die Tagstunden und die Nachtstunden anzeigbar sind, wobei das erste Tag-/Nachtrad über einen zweiten Getriebestrang von dem ersten Stundenrad drehbar antreibbar ist.

Aus dem gleichen Grund kann von dem zweiten Stundenrad ein zweites Tag-/Nachtrad mit einer Umdrehung pro 24 Stunden drehbar antreibbar sein, durch das ein zweites Anzeigesymbol, insbesondere ein zweiter Tag-/Nachtzeiger drehbar antreibbar ist, durch den auf einer zweiten Tag-/Nachtskala die Tagstunden und die Nachtstunden anzeigbar sind, wobei auch hier das zweite Tag-/Nachtrad über den ersten Getriebestrang von dem zweiten Stundenrad drehbar antreibbar ist.

Zur Mehrfachnutzung kann dabei das Rad des ersten Getriebestrangs das zweite Tag-/Nachtrad sein.

Ein Ausführungsbeispiel der Erfindung ist in der Zeichnung dargestellt und wird im folgenden näher beschrieben. Es zeigen
- Figur 1: eine Ansicht eines Zifferblatts mit Zeitzonenring einer Uhr
- Figur 2: eine Draufsicht der Zeigerantriebs- und Verstellmechanik der Uhr nach Figur 1
- Figur 3: eine weitere Draufsicht der Zeigerantriebs- und Verstellmechanik der Uhr nach Figur 1
- Figur 4: einen Querschnitt der Zeigerantriebs- und Verstellmechanik nach Figur 2 im Bereich des ersten Stundenzeigers
- Figur 5: einen Querschnitt der Zeigerantriebs- und Verstellmechanik nach Figur 2 im Bereich des zweiten Stundenzeigers.

Das in Figur 1 dargestellte kreisförmige Zifferblatt 10 besitzt einen ersten Stundenzeiger 1 und einen ersten Minutenzeiger 2, die von einem nicht dargestellten Uhrwerk um eine erste Zeigerachse 3 drehbar antreibbar sind und mit ihren Zeigerspitzen eine erste Kreisskala 4 im mittleren, linken Bereich des Zifferblatts 10 überstreichen.

In der Sechs-Uhr-Position der ersten Kreisskala 4 ist eine kleine Sekundenskala 5 angeordnet, die von einem Sekundenzeiger 6 überstrichen wird.

In der Zwölf-Uhr-Position der ersten Kreisskala 4 befindet sich eine kreisförmige erste Tag-/Nachtskala 7, an der sich ein drehbares zeigerartiges erstes Anzeigesymbol entlang bewegt.

Im rechten, oberen Bereich des Zifferblatts 10 befindet sich ein Doppelfenster 9 zur Anzeige eines Datums.

Im rechten, unteren Bereich des Zifferblatts 10 sind ein zweiter Stundenzeiger 11 und ein zweiter Minutenzeiger 12 angeordnet, die um eine zweite Zeigerachse 13 drehbar antreibbar sind und mit ihren Zeigerspitzen eine zweite Kreisskala 14 überstreichen.

Links neben der zweiten Kreisskala 14, teilweise in diese hineinragend, ist eine zweite Tag-/Nachtskala 17 angeordnet, an der sich ein drehbares zeigerartiges zweites Anzeigesymbol 18 entlang bewegt.

Das gesamte Zifferblatt 10 ist von einem Zeitzonenring 15 umschlossen, auf dem gleichmäßig verteilt vierundzwanzig Zeitzonen in Form von für die jeweilige Zeitzone repräsentativen Städtenamen aufgebracht sind.

Der erste Stundenzeiger 1 sitzt auf einem ersten Stundenrohr 19, das ein erstes Stundenrad 16 trägt. Konzentrisch ist in dem ersten Stundenrohr 19 eine erste Minutenwelle 20 angeordnet, die den ersten Minutenzeiger 2 trägt und zu der ein Minutentrieb 21 konzentrisch gelagert ist.

Der Antrieb des ersten Stundenrades 16 erfolgt über einen Wechseltrieb 66 durch den von dem Uhrwerk angetriebenen Minutentrieb 21, von dem über die erste Minutenwelle 20 und Übertragungsräder 22 auch eine zweite Minutenwelle 24 angetrieben wird, die den zweiten Minutenzeiger 12 trägt.

Die zweite Minutenwelle 24 ist konzentrisch in einem zweiten Stundenrohr 25 angeordnet, das ein zweites Stundenrad 23 trägt und mit dem über eine federnde Rastverbindung ein koaxiales drittes Stundenrohr 26 verbunden ist, das den zweiten Stundenzeiger 11 trägt. Der Antrieb des zweiten Stundenrades 23 erfolgt über einen Wechseltrieb 27 durch die zweite Minutenwelle 24.

Die Rastverbindung weist einen an dem zweiten Stundenrad 23 um eine zur zweiten Zeigerachse 13 parallele Achse schwenkbar angeordneten Rasthebel 28 auf, der von einer Feder 29 mit seiner Raste 31 in die Zahnlücken eines fest auf dem dritten Stundenrohr 26 angeordneten zwölfzähnigen Zahnrades 30 eingreift.

Entgegen der Kraft der Feder 29 kann die Raste 31 sich aus der Lücke, in der sie momentan eingerastet ist, herausbewegen und in die benachbarte Lücke des Zahnrades 30 einrasten.

Auf dem dritten Stundenrohr 26 ist weiterhin ein Rad 32 mit dreiundzwanzig Zähnen eines Getriebestrangs 33 fest angeordnet, das mit seinen Zähnen in die Zähne eines mit sechsundvierzig Zähnen ausgebildeten weiteren Rades 34 des Getriebestranges 33 eingreift. Dieses weitere Rad 34 trägt auch eine Scheibe mit dem zweiten Anzeigesymbol 18.

Eine Sperrklinke 35, die um eine zur Drehachse des weiteren Rades 34 parallele Schwenkachse schwenkbar ist, kann in eine Zahnlücke des weiteren Rades 34 durch eine Feder 36 beaufschlagt einrasten und eine Drehbewegung dieses weiteren Rades 34 entgegen dem Uhrzeigersinn blockieren. Eine Drehbewegung im Uhrzeigersinn ist aber weiterhin möglich.

Ein zweiarmiger Übertragungshebel 37, der auf einer Hebelachse 38 schwenkbar gelagert ist, kann mit dem freien Ende seines ersten Hebelarms 39 die Sperrklinke 35 beaufschlagen und entgegen der Kraft der Feder 36 außer Eingriff von dem weiteren Rad 34 bringen.

An dem freien Ende des zweiten Hebelarms 40 ist eine langlochartige Kulisse 41 ausgebildet, in die ein Stellzapfen 42 hineinragt, der an einem um eine Korrekturhebelachse 43 schwenkbaren Korrekturhebel 44 angeordnet ist. Der Korrekturhebel 44 ist von einem manuell betätigbaren Drücker 45 entgegen der Kraft einer Korrekturhebelfeder 65 aus einer Normalstellung, wie sie in Figur 3 dargestellt ist, in eine Betätigungsstellung bewegbar. Dadurch werden der Korrekturhebel 44 und der Übertragungshebel 37 verschwenkt, so daß die Sperrklinke 35 freigegeben wird und unter der Beaufschlagung durch die Feder 36 in eine Zahnlücke des weiteren Rades 34 einrastet und dessen Drehbewegung entgegen dem Uhrzeigersinn sperrt.

Bei Beendigung der manuellen Beaufschlagung des Drückers 45 wird die Sperrklinke 35 wieder außer Eingriff von dem weiteren Rad 34 bewegt.

Der Stellzapfen 42 greift weiterhin in ein Langloch 46 einer Klinke 47 ein, die um eine Achse schwenkbar ist.

Durch Betätigung des Drückers 45 wird somit auch die Klinke 47 schwenkbar angetrieben und gelangt aus einer Nichteingriffsposition in eine Eingriffs- und Verstellposition eines drehbar gelagerten Viersterns 48. Dabei wird der Vierstem 48 durch die Klinke 47 soweit im Uhrzeigersinn verdreht, daß eine federbeaufschlagt in eine Lücke des Viersterns 48 eingreifende Raste 49 aus dieser Lücke herausbewegt wird und in den Bereich der benachbarten Lücke gelangt. Durch das federnde Einrasten in diese benachbarte Lücke wird der Vierstern 48 vollständig in eine um 90° weitergedrehte Position bewegt und in dieser Lage gehalten.

Die Raste 49 ist an einem Ende eines schwenkbar gelagerten Rasthebels 50 angeordnet, der von einer Feder 51 in Einrastrichtung beaufschlagt ist.

Koaxial ist mit dem Vierstem 48 ein Verstellrad 52 mit zweiunddreißig Zähnen verbunden, das in die Zähne eines Zahnkranzes 53 des Zeitzonenrings 15 eingreift. Der Zeitzonenring 15 ist drehbar gelagert und besitzt die hundertzweiundneunzig Zähne seines Zahnkranzes 53 radial nach innen gerichtet.

Durch ein Verdrehen des Viersterns 48 um 90° erfolgt über das Verstellrad 52 eine Verstellung des Zahnkranzes 53 um acht Zähne, was eine Verstellung des Zeitzonenrings 15 um eine Zeitzone bedeutet

In den Zahnkranz 53 greifen weiterhin die Zähne eines drehbar gelagerten Zeitzonenritzels 54 ein, welches bei Antrieb durch den Zahnkranz 53 ein mit dem Zeitzonentrieb 58 fest verbundenen Kupplungsrad 57 dreht.

Beim Antrieb durch das Uhrwerk sind Zeitzonenritzel 54 und Zeitzonentrieb 58 voneinander entkuppelt.

Der Zeitzonentrieb 58 greift weiterhin in das weitere Rad 34 ein, so daß dieses bei einem durch den Drücker 45 ausgelösten Klinkenhub um einen Zeitzonenschritt im Uhrzeigersinn und somit unbehindert durch die Sperrklinke 35 verdreht wird. Diese Bewegung wird von dem weiteren Rad 34 und dem Getriebestrang 33 auf das Rad 32 übertragen und das dritte Stundenrohr 26 um einen Zeitzonenschritt verdreht. Dabei wird die Raste 31 aus einer Zahnlücke des Zahnrades 30 herausbewegt und rastet in eine dazu benachbarte Zahnlücke ein. Außer dem ersten Stundenrad 16 ist auf dem ersten Stundenrohr 19 ein Rad 59 mit dreiundzwanzig Zähnen fest angeordnet, das über ein Zwischenrad 60 mit dreiundzwanzig Zähnen ein Tag-/Nachtrad 61 mit sechsundvierzig Zähnen antreibt, welches eine Scheibe mit dem ersten Anzeigesymbol 8 trägt.

Die Anzeigesymbole 8 und 18 zeigen auf den Tag-/Nachtskalen 7 und 17 jeweils auf einen unterschiedlich gestalteten Tag- oder Nachtbereich.

Die Uhr besitzt eine Stellwelle 62, die an ihrem nach außen ragenden Ende eine Krone 63 und an ihrem nach innen ragenden Ende ein nicht dargestelltes Antriebsrad trägt.

Die Stellwelle 62 ist in zwei Positionen axial verschiebbar. In der radial einwärtsverschobenen Position dient die Stellwelle als Aufzugswelle zum Aufziehen der Uhr.

In der radial auswärts verschobenen Position der Stellwelle 62 greift das Antriebsrad in die erste Minutenwelle 20 ein. Damit kann durch Drehen der Krone 63 und damit der Stellwelle 62 die Einstellung aller Zeiger 1, 2, 11, 12 und Anzeigesymbole 8 und 18 gleichzeitig vor oder zurück erfolgen.

Durch die permanent in Eingriff stehenden Übertragungsräder 22 werden der erste Minutenzeiger 2 und der zweite Minutenzeiger 12 auch beim Zeigerstellen immer synchron angetrieben.

Der zweite Stundenzeiger 11 läßt sich jedoch durch Betätigung des Drükkers 45 in Stundenschritten und somit in Zeitzonenschritten im Uhrzeigersinn weiterschalten, wobei gleichzeitig auch der Zeitzonenring 15 in Zeitzonenschritten weitergeschaltet wird. Dabei zeigt ein innerhalb der zweiten Kreisskala 14 angeordneter Index 64 auf die jeweils eingestellte Zeitzone, der der zweite Stundenzeiger 11 zugeordnet ist. Das zweite Anzeigesymbol 18 zeigt auf der zweiten Tag-/Nachtskala 17 an, ob es sich um Nachtstunden oder Tagstunden handelt.

Bei dieser Einstellung des zweiten Stundenzeigers 11 auf eine andere Zeitzone bleibt der erste Stundenzeiger 1 unverstellt.

Soll der erste Stundenzeiger 1 auf eine bestimmte Zeitzone eingestellt werden, wird durch Drücken des Drückers 45 der Zeitzonenring 15 so lange verstellt, bis er die gewünschte Stellung zum Index 64 einnimmt. Bei Erreichen dieser Stellung wird der Drücker 45 gedrückt gehalten, die Krone 63 nach außen gezogen und so lange die Zeiger entgegen dem Uhrzeigersinn verstellend gedreht, bis der erste Stundenzeiger 1 mit dem zweiten Stundenzeiger 11 und das erste Anzeigesymbol 8 mit dem zweiten Anzeigesymbol 18 übereinstimmt. Bei diesem Vorgang drehen sich beide Minutenzeiger 2 und 22, der erste Stundenzeiger 1 und das erste Anzeigesymbol 8. Dagegen bleiben der zweite Stundenzeiger 11 und das zweite Anzeigesymbol 18 stehen.

Wird nun der Drücker 45 wieder losgelassen, werden beim Weiterdrehen der Krone 63 Stundenzeiger 11 sowie Anzeigesymbol 18 wieder mit angetrieben.

### Bezugszeichenliste

- 1: erster Stundenzeiger
- 2: erster Minutenzeiger
- 3: erste Zeigerachse
- 4: erste Kreisskala
- 5: Sekundenskala
- 6: Sekundenzeiger
- 7: erste Tag-/Nachtskala
- 8: erstes Anzeigesymbol
- 9: Doppelfenster
- 10: Zifferblatt
- 11: zweiter Stundenzeiger
- 12: zweiter Minutenzeiger
- 13: zweite Zeigerachse
- 14: zweite Kreisskala
- 15: Zeitzonenring
- 16: erstes Stundenrad
- 17: zweite Tag-/Nachtskala
- 18: zweites Anzeigesymbol
- 19: erstes Stundenrohr
- 20: erste Minutenwelle
- 21: erster Minutentrieb
- 22: Übertragungsräder
- 23: zweites Stundenrad
- 24: zweite Minutenwelle
- 25: zweites Stundenrohr
- 26: drittes Stundenrohr
- 27: Wechseltrieb
- 28: Rasthebel
- 29: Feder
- 30: Zahnrad
- 31: Raste
- 32: Rad
- 33: Getriebestrang
- 34: weiteres Rad
- 35: Sperrklinke
- 36: Feder
- 37: Übertragungshebel
- 38: Hebelachse
- 39: erster Hebelarm
- 40: zweiter Hebelarm
- 41: Kulisse

- 42: Stellzapfen
- 43: Korrekturhebelachse
- 44: Korrekturhebel
- 45: Drücker
- 46: Langloch
- 47: Klinke
- 48: Vierstern
- 49: Raste
- 50: Rasthebel
- 51: Feder
- 52: Verstellrad
- 53: Zahnkranz
- 54: Zeitzonenritzel
- 57: Kupplungsrad
- 58: Zeitzonentrieb
- 59: Rad
- 60: Zwischenrad
- 61: Tag-/Nachtrad
- 62: Stellwelle
- 63: Krone
- 64: Index
- 65: Korrekturhebelfeder
- 66: Wechseltrieb

## Patentansprüche

1. Uhr mit einem durch einen Antrieb um eine erste Drehachse (3) drehbar antreibbaren, einen ersten Stundenzeiger (1) tragenden ersten mit einem ersten Stundenrohr (19) Verbundene Stundenrad (16) und einem über eine federnde Rastverbindung mit dem ersten Stundenrad (16) verbundenen und von dem ersten Stundenrad (16) um eine zweite Drehachse (13) drehbar antreibbaren zweiten mit einem zweiten Stundenrohr (25) verbundene Stundenrad (23), durch das ein zweiter Stundenzeiger (11) drehbar antreibbar ist, mit einer ein Antriebsrad tragenden, manuell verdrehbaren Stellwelle (62), durch die sowohl beide Stundenräder (1, 11) gemeinsam als auch nur eines der Stundenräder (1, 11) allein verstellbar ist, wobei durch das Antriebsrad das erste Stundenrad (16) verstellbar ist und durch eine manuell betätigbare Blockiereinrichtung das zweite Stundenrad (23) oder ein den zweiten Stundenzeiger (11) tragendes drittes Stundenrohr (26) blockierbar ist, **dadurch gekennzeichnet, daß** ein mit einem umlaufenden Zahnkranz (53) versehener Zeitzonenring (15) in insbesondere vierundzwanzig Zeitzonenschritten von einer manuell betätigbaren Verstellmechanik verstellbar ist und gleichzeitig der zweite Stundenzeiger (11) in Stundenschritten weiterschaltbar ist, wobei der erste Stundenzeiger (1) unverstellt bleibt.

2. Uhr nach Anspruch 1, **dadurch gekennzeichnet, daß** das zweite Stundenrohr (26) bei betätigter Blockiereinrichtung in einer Drehrichtung blockierbar und in der anderen Drehrichtung von dem ersten Stundenrad (16) frei drehbar antreibbar ist.

3. Uhr nach Anspruch 2, **dadurch gekennzeichnet, daß** das zweite Stundenrohr (26) in Drehrichtung im Uhrzeigersinn von dem ersten Stundenrad (16) frei drehbar antreibbar und in Drehrichtung entgegen dem Uhrzeigersinn von der Blockiereinrichtung blockierbar ist.

4. Uhr nach einem der vorhergehenden Ansprüche, **dadurch gekennzeichnet, daß** die erste Drehachse (3) und die zweite Drehachse (13) koaxial zueinander angeordnet sind.

5. Uhr nach einem der Ansprüche 1 bis 3, **dadurch gekennzeichnet, daß** die erste Drehachse (3) und die zweite Drehachse (13) parallel zueinander angeordnet und die Drehbewegung des ersten Stundenrads (16) über Übertragungsräder (22) auf das zweite Stundenrad (26) übertragbar ist.

6. Uhr nach einem der vorhergehenden Ansprüche, **dadurch gekennzeichnet, daß** die Blockiereinrichtung eine in eine Drehrichtung sperrende Sperrklinke (35) aufweist, die in eine Zahnlücke eines auf dem dritten Stundenrohr (26) fest angeordneten Rades (3) oder in die Zahnlücke eines Rades (34) eines ersten Getriebestrangs (33) einrastbar ist, der mit dem zweiten Stundenrad (26) verbunden ist.

7. Uhr nach Ansprüch 6, **dadurch gekennzeichnet, daß** die Sperrklinke (35) um eine Schwenkachse schwenkbar ist und entgegen der Kraft einer Feder (36) in Ausrastrichtung aus dem Rad (30) oder Rad (34) von einem um eine Hebelachse (38) schwenkbaren Übertragungshebel (37) der Blockiereinrichtung beaufschlagbar ist.

8. Uhr nach einem Anspruch 7, **dadurch gekennzeichnet, daß** der Übertragungshebel (37) von einer manuell betätigbaren Drückermechanik schwenkbar beaufschlagbar ist.

9. Uhr nach einem der vorhergehenden Ansprüche, **dadurch gekennzeichnet, daß** die Verstellmechanikvon der manuell betätigbaren Drückermechanik verstellbar ist.

10. Uhr nach einem der vorhergehenden Ansprüche, **dadurch gekennzeichnet, daß** die Verstellmechanik eine schwenkbar antreibbare Klinke (47) besitzt, von der ein in den Zahnkranz (53) des Zeitzonenrings (15) eingreifendes Verstellrad (52) drehbar antreibbar ist.

11. Uhr nach Anspruch 10, **dadurch gekennzeichnet, daß** der Zeitzonenring (15) pro Schwenkhub der Klinke (47) um einen Zeitzonenschritt verstellbar ist.

12. Uhr nach Anspruch 11, **dadurch gekennzeichnet, daß** der Zahnkranz (53) des Zeitzonenrings (15) 192 Zähne und das Verstellrad (52) 32 Zähne besitzt, wobei das Verstellrad (52) von der Klinke (47) um 8 Zähne pro Klinkenhub drehbar antreibbar ist.

13. Uhr nach einem der Ansprüche 10 bis 12, **dadurch gekennzeichnet, daß** das Verstellrad (52) koaxial mit einem Vierstern (48) fest verbunden ist, der durch die Klinke (47) um 90° pro Klinkenhub verdrehbar beaufschlagbar ist.

14. Uhr nach Anspruch 13, **dadurch gekennzeichnet, daß** eine Raste die Ruheposition des Viersterns (48) bestimmend in eine Lücke des Viersterns (48) eingreifend, federbeaufschlagt ist.

15. Uhr nach einem der vorhergehenden Ansprüche, **dadurch gekennzeichnet, daß** ein Zeitzonenritzel (54) in den Zahnkranz (53) des Zeitzonenrings (15) eingreift, durch das bei Antrieb durch den Zahnkranz (53) um einen Zeitzonenschritt über eine Kupplung ein Zeitzonentrieb (58) drehbar antreibbar ist, der direkt oder über einen Zeitzonenantriebsstrang mit dem zweiten Stundenrad (26) verbunden ist und dieses um eine Stunde verstellt.

16. Uhr nach Anspruch 15, **dadurch gekennzeichnet, daß** die Zähne des Zeitzonentriebs (58) in die Zähne des Rades (34) des Getriebestrangs eingreifen.

17. Uhr nach einem der vorhergehenden Ansprüche, **dadurch gekennzeichnet, daß** von dem ersten Stundenrad (16) ein erstes Tag-/Nachtrad (61) mit einer Umdrehung pro 24 Stunden drehbar antreibbar ist, durch das ein erstes Anzeigesymbol (8), insbesondere ein erster Tag-/Nachtzeiger drehbar antreibbar ist, durch den auf einer Tag-/Nachtskala (7) die Tagstunden und die Nachtstunden anzeigbar sind.

18. Uhr nach Anspruch 17, **dadurch gekennzeichnet, daß** das erste Tag-/Nachtrad (61) über einen zweiten Getriebestrang von dem ersten Stundenrad (16) drehbar antreibbar ist.

19. Uhr nach einem der vorhergehenden Ansprüche, **dadurch gekennzeichnet, daß** von dem zweiten Stundenrad (26) ein zweites Tag-/Nachtrad mit einer Umdrehung pro 24 Stunden drehbar antreibbar ist, durch das ein zweites Anzeigesymbol (18), insbesondere ein zweiter Tag-/Nachtzeiger drehbar antreibbar ist, durch den auf einer zweiten Tag-/Nachtskala (17) die Tagstunden und die Nachtstunden anzeigbar sind.

20. Uhr nach Anspruch 19, **dadurch gekennzeichnet, daß** das zweite Tag-/Nachtrad über den ersten Getriebestrang (33) von dem zweiten Stundenrad (26) drehbar antreibbar ist.

21. Uhr nach Anspruch 20, **dadurch gekennzeichnet, daß** das Rad (34) des ersten Getriebestrangs das zweite Tag-/Nachtrad ist.

## Claims

1. Timepiece comprising a first hour wheel (16), connected to a first hour tube (19), which is drivable by a drive rotatably about a first rotation axis (3) and bears a first hour hand (1), and comprising a second hour wheel (23), connected to a second hour tube (25), which is connected via a resilient latching connection to the first hour wheel (16) and is drivable by the first hour wheel (16) rotatably about a second rotation axis (13) and by which a second hour hand (11) is rotatably drivable, comprising a manually twistable hand-setting stem (62), which bears a drive wheel and by which both the two hour wheels (1, 11) jointly and just one of the hour wheels (1, 11) in isolation is adjustable, wherein the first hour wheel (16) is adjustable by the drive wheel, and the second hour wheel (23), or a third hour tube (26) bearing the second hour hand (11), is blockable by a manually actuable blocking device, **characterized in that** a time zone ring (15) provided with a circumferential gear rim (53) is adjustable in, in particular, twenty-four time zone steps by a manually actuable adjusting mechanism and, at the same time, the second hour hand (11) is advanceable in hourly steps, the first hour hand (1) remaining unadjusted.

2. Timepiece according to Claim 1, **characterized in that** the second hour tube (26), when the blocking device is actuated, is blockable in one rotational direction, and in the other rotational direction is drivable in a freely rotatable manner by the first hour wheel (16).

3. Timepiece according to Claim 2, **characterized in that** the second hour tube (26) is drivable in a freely rotatable manner in the clockwise rotational direction by the first hour wheel (16), and is blockable in the anti-clockwise rotational direction by the blocking device.

4. Timepiece according to one of the preceding claims, **characterized in that** the first rotation axis (3) and the second rotation axis (13) are arranged coaxially to each other.

5. Timepiece according to one of Claims 1 to 3, **characterized in that** the first rotation axis (3) and the second rotation axis (13) are arranged parallel to each other, and the rotary motion of the first hour wheel (16) can be transmitted via transmission wheels (22) to the second hour wheel (26).

6. Timepiece according to one of the preceding claims, **characterized in that** the blocking device has a stop click (35), which locks in one rotational direction and which can be latched into a tooth space of a wheel (3) fixedly disposed on the third hour tube (26) or into the tooth space of a wheel (34) of a first gear train (33) connected to the second hour wheel (26).

7. Timepiece according to Claim 6, **characterized in that** the stop click (35) is pivotable about a pivot axis and is loadable counter to the force of a spring (36), in the direction of unlatching from the wheel (30) or wheel (34), by a transmission lever (37), pivotable about a lever axis (38), of the blocking device.

8. Timepiece according to Claim 7, **characterized in that** the transmission lever (37) is pivotably loadable by a manually actuable push-piece mechanism.

9. Timepiece according to one of the preceding claims, **characterized in that** the adjusting mechanism is adjustable by the manually actuable push-piece mechanism.

10. Timepiece according to one of the preceding claims, **characterized in that** the adjusting mechanism possesses a pivotably drivable pawl (47), by which an adjusting wheel (52) engaging in the gear rim (53) of the time zone ring (15) can be rotatably driven.

11. Timepiece according to Claim 10, **characterized in that** the time zone ring (15) is adjustable by one time zone step per pivot stroke of the pawl (47).

12. Timepiece according to Claim 11, **characterized in that** the gear rim (53) of the time zone ring (15) possesses 192 teeth and the adjusting wheel (52) 32 teeth, the adjusting wheel (52) being rotatably drivable by the pawl (47) by 8 teeth per pawl stroke.

13. Timepiece according to one of Claims 10 to 12, **characterized in that** the adjusting wheel (52) is fixedly connected coaxially to a four-point star (48), which can be acted upon by the pawl (47) such that it can be twisted through 90° per pawl stroke.

14. Timepiece according to Claim 13, **characterized in that** a latch, determining the rest position of the four-point star (48) and engaging in a space of the four-point star (48), is spring-loaded.

15. Timepiece according to one of the preceding claims, **characterized in that** a time zone pinion (54) engages in the gear rim (53) of the time zone ring (15), which time zone pinion, when driven by the gear rim (53) through one time zone step via a coupling, can be used to rotatably drive a time zone pinion gear (58), which is connected directly or via a time zone drive train to the second hour wheel (26) and adjusts this by one hour.

16. Timepiece according to Claim 15, **characterized in that** the teeth of the time zone pinion gear (58) engage in the teeth of the wheel (34) of the gear train.

17. Timepiece according to one of the preceding claims, **characterized in that** a first day/night wheel (61) can be rotatably driven at a rate of one revolution every 24 hours by the first hour wheel (16), by which first day/night wheel a first display symbol (8), in particular a first day/night hand, can be rotatably driven, by which first day/night hand the day hours and the night hours are displayable on a day/night scale (7).

18. Timepiece according to Claim 17, **characterized in that** the first day/night wheel (61) can be rotatably driven via a second gear train by the first hour wheel (16).

19. Timepiece according to one of the preceding claims, **characterized in that** a second day/night wheel can be rotatably driven at a rate of one revolution every 24 hours by the second hour wheel (26), by which second day/night wheel a second display symbol (18), in particular a second day/night hand, can be rotatably driven, by which second day/night hand the day hours and the night hours are displayable on a second day/night scale (17).

20. Timepiece according to Claim 19, **characterized in that** the second day/night wheel can be rotatably driven via the first gear train (33) by the second hour wheel (26).

21. Timepiece according to Claim 20, **characterized in that** the wheel (34) of the first gear train is the second day/night wheel.

## Revendications

1. Montre comprenant une première roue des heures (16) connectée à un premier canon des heures (19), pouvant être entraînée en rotation autour d'un premier axe de rotation (3) par un entraînement et portant une première aiguille des heures (1), et une deuxième roue des heures (23) connectée à un deuxième canon des heures (25), connectée à la première roue des heures (16) par le biais d'une connexion à ressort par encliquetage et pouvant être entraînée en rotation autour d'un deuxième axe de rotation (13) par la première roue des heures (16), qui permet d'entraîner en rotation une deuxième aiguille des heures (11), avec un arbre de réglage (62) pouvant être tourné manuellement, portant une roue d'entraînement, qui permet de régler les deux roues des heures (1, 11) conjointement et aussi seulement une des roues des heures (1, 11) séparément, la première roue des heures (16) pouvant être réglée par la roue d'entraînement et la deuxième roue des heures (23), ou un troisième canon des heures (26) portant la deuxième aiguille des heures (11) pouvant être bloqué par un dispositif de blocage à commande manuelle, **caractérisée en ce qu'**une bague de fuseaux horaires (15) pourvue d'une couronne dentée périphérique (53) peut être réglée notamment dans vingt-quatre plages de fuseaux horaires par un mécanisme de réglage à commande manuelle, et en même temps la deuxième aiguille des heures (11) peut être avancée par plages horaires, la première aiguille des heures (1) restant inchangée.

2. Montre selon la revendication 1, **caractérisée en ce que** le deuxième canon des heures (26), lorsque le dispositif de blocage est activé, peut être bloqué dans un sens de rotation et peut être entraîné de manière librement rotative dans l'autre sens de rotation par la première roue des heures (16).

3. Montre selon la revendication 2, **caractérisée en ce que** le deuxième canon des heures (26) peut être entraîné de manière librement rotative dans le sens des aiguilles d'une montre par la première roue des heures (16) et peut être bloqué dans le sens inverse des aiguilles d'une montre par le dispositif de blocage.

4. Montre selon l'une quelconque des revendications précédentes, **caractérisée en ce que** le premier axe de rotation (3) et le deuxième axe de rotation (13) sont disposés coaxialement l'un par rapport à l'autre.

5. Montre selon l'une quelconque des revendications 1 à 3, **caractérisée en ce que** le premier axe de rotation (3) et le deuxième axe de rotation (13) sont disposés parallèlement l'un à l'autre et le mouvement de rotation de la première roue des heures (16) peut être transmis par le biais de roues de transfert (22) à la deuxième roue des heures (26).

6. Montre selon l'une quelconque des revendications précédentes, **caractérisée en ce que** le dispositif de blocage présente un cliquet d'arrêt (35) pouvant être bloqué dans un sens de rotation, qui peut être encliqueté dans un espace de dent d'une roue (3) disposée fixement sur le troisième canon des heures (26) ou dans l'espace de dent d'une roue (34) d'un premier train d'engrenage (33) qui est connecté à la deuxième roue des heures (26).

7. Montre selon la revendication 6, **caractérisée en ce que** le cliquet d'arrêt (35) peut pivoter autour d'un axe de pivotement et peut être sollicité à l'encontre de la force d'un ressort (36) dans le sens d'un désencliquetage de la roue (30) ou de la roue (34) par un levier de transfert (37) du dispositif de blocage pouvant pivoter autour d'un axe de levier (38).

8. Montre selon la revendication 7, **caractérisée en ce que** le levier de transfert (37) peut être sollicité de manière pivotante par un mécanisme de poussoir à commande manuelle.

9. Montre selon l'une quelconque des revendications précédentes, **caractérisée en ce que** le mécanisme de réglage peut être réglé par le mécanisme de poussoir à commande manuelle.

10. Montre selon l'une quelconque des revendications précédentes, **caractérisée en ce que** le mécanisme de réglage possède un cliquet (47) pouvant être entraîné de manière pivotante, qui permet d'entraîner en rotation une roue de réglage (52) venant en prise dans la couronne dentée (53) de la bague de fuseaux horaires (15).

11. Montre selon la revendication 10, **caractérisée en ce que** la bague de fuseaux horaires (15) peut être réglée d'une plage de fuseau horaire par chaque course de pivotement du cliquet (47).

12. Montre selon la revendication 11, **caractérisée en ce que** la couronne dentée (53) de la bague de fuseaux horaires (15) possède 192 dents et la roue de réglage (52) possède 32 dents, la roue de réglage (52) pouvant être entraînée en rotation par le cliquet (47) à raison de 8 dents par course du cliquet.

13. Montre selon l'une quelconque des revendications 10 à 12, **caractérisée en ce que** la roue de réglage (52) est connectée fixement et coaxialement à une étoile à quatre branches (48), qui peut être sollicitée en rotation par le cliquet (47) à raison de 90° par course du cliquet.

14. Montre selon la revendication 13, **caractérisée en ce qu'**un cran est sollicité par ressort en venant en prise dans un trou de l'étoile à quatre branches (48), en déterminant la position de repos de l'étoile à quatre branches (48).

15. Montre selon l'une quelconque des revendications précédentes, **caractérisée en ce qu'**un pignon de fuseaux horaires (54) vient en prise dans la couronne dentée (53) de la bague de fuseaux horaires (15), par le biais duquel, lors de l'entraînement par la couronne dentée (53) à raison d'une plage de fuseau horaire par le biais d'un accouplement, un mécanisme de fuseaux horaires (58) peut être entraîné en rotation, lequel est connecté directement ou par le biais d'un train d'entraînement de fuseaux horaires à la deuxième roue des heures (26) et la règle ainsi d'une heure.

16. Montre selon la revendication 15, **caractérisée en ce que** les dents du mécanisme de fuseaux horaires (58) viennent en prise dans les dents de la roue (34) du train d'engrenage.

17. Montre selon l'une quelconque des revendications précédentes, **caractérisée en ce qu'**une première roue des jours et des nuits (61) peut être entraînée en rotation avec une rotation de 24 heures par la première roue des heures (16), et permet d'entraîner en rotation un premier symbole d'affichage (8), notamment un premier indicateur de jour et de nuit, qui permet d'afficher sur une échelle de jour et de nuit (7) les heures de jour et les heures de nuit.

18. Montre selon la revendication 17, **caractérisée en ce que** la première roue des jours et des nuits (61) peut être entraînée en rotation par le biais d'un deuxième train d'engrenage par la première roue des heures (16).

19. Montre selon l'une quelconque des revendications précédentes, **caractérisée en ce qu'**une deuxième roue des jours et des nuits peut être entraînée en rotation avec une rotation de 24 heures par la deuxième roue des heures (26), et permet d'entraîner en rotation un deuxième symbole d'affichage (18), notamment un deuxième indicateur de jour et de nuit, qui permet d'afficher sur une deuxième échelle de jour et de nuit (17) les heures de jour et les heures de nuit.

20. Montre selon la revendication 19, **caractérisée en ce que** la deuxième roue des jours et des nuits peut être entraînée en rotation par le biais du premier train d'engrenage (33) par la deuxième roue des heures (26).

21. Montre selon la revendication 20, **caractérisée en ce que** la roue (34) du premier train d'engrenage est la deuxième roue des jours et des nuits.
